# EUROPÄISCHE PATENTSCHRIFT

(11) **EP 3 691 951 B1**
(45) Veröffentlichungstag und Bekanntmachung des Hinweises auf die Patenterteilung: **22.06.2022**
(21) Anmeldenummer: 18785534.1
(22) Anmeldetag: 01.10.2018
(51) Int. Cl.: B61C 15/10

(54) **STRÖMUNGSEINRICHTUNG UND VERFAHREN ZUM STEUERN UND/ODER EINSTELLEN EINES DRUCKS IN EINER PNEUMATISCHEN SANDFÖRDERVORRICHTUNG FÜR EIN SCHIENENFAHRZEUG UND SANDFÖRDERVORRICHTUNG MIT EINER STRÖMUNGSEINRICHTUNG**
FLOW DEVICE AND METHOD FOR CONTROLLING AND/OR ADJUSTING A PRESSURE IN A PNEUMATIC SAND-CONVEYING DEVICE FOR A RAIL VEHICLE, AND SAND-CONVEYING DEVICE HAVING A FLOW DEVICE
DISPOSITIF D'ÉCOULEMENT ET PROCÉDÉ DE COMMANDE ET/OU DE RÉGLAGE D'UNE PRESSION DANS UN DISPOSITIF PNEUMATIQUE DE TRANSPORT SABLE POUR UN VÉHICULE FERROVIAIRE ET DISPOSITIF DE TRANSPORT DE SABLE DOTÉ D'UN DISPOSITIF D'ÉCOULEMENT

(30) Priorität: 02.10.2017 DE 102017122860
(43) Veröffentlichungstag der Anmeldung: 12.08.2020
(73) Patentinhaber: KNORR-BREMSE Systeme für Schienenfahrzeuge GmbH, 80809 München (DE)
(72) Erfinder: SCHMID, Martin, 81245 München (DE)
(86) Internationale Anmeldenummer: PCT/EP2018/076572
(87) Internationale Veröffentlichungsnummer: WO 2019/068602

(56) Entgegenhaltungen:
- EP-A1- 1 418 108
- EP-A2- 1 312 488
- WO-A1-2015/044244
- DE-A1- 3 410 409
- DE-U1-202013 000 635

## Beschreibung

Der vorliegende Ansatz bezieht sich auf eine Strömungseinrichtung zum Steuern und/oder Einstellen eines Drucks in einer pneumatischen Sandfördervorrichtung für ein Schienenfahrzeug, ein Verfahren zum Steuern eines Drucks in einer pneumatischen Sandfördervorrichtung für ein Schienenfahrzeug und eine Sandfördervorrichtung mit einer Strömungseinrichtung.

In pneumatischen Sandfördervorrichtungen wird eine geförderte Sandmenge über einen Förderluftmassenstrom variiert und eine Entleerung eines Sandungsrohrs der Sandfördervorrichtung erfolgt mittels einer im Bereich einer Transportleitung angeordneten Nachblaseinrichtung mit in Strömungsrichtung des Sands zeigenden Kanälen. Die WO 2015/044244 A1 beschreibt eine solche Sandungsvorrichtung für ein Schienenfahrzeug und ein Verfahren zum Bereitstellen von Sand für ein Schienenfahrzeug. Die DE 20 2013 000 635 U1 offenbart eine druckluftbetriebene Sandstreueinrichtung, die mittels Druckluftinjektor Sand aus einem Vorratsbehälter ansaugt und in Fahrtrichtung vor die Räder eines Schienenfahrzeuges befördert, wobei der Luftdruck vor der Injektordüse mittels Druckregler, Drosselstelle, Druckregler, Druckluftbehälter zu Beginn eines Sandstreuvorganges kurzzeitig höher zur Verfügung gestellt wird, als er für den gewünschten Sandmassenstrom erforderlich ist.

Vor diesem Hintergrund ist es die Aufgabe des vorliegenden Ansatzes eine verbesserte Strömungseinrichtung zum Steuern und/oder Einstellen eines Drucks in einer pneumatischen Sandfördervorrichtung für ein Schienenfahrzeug, ein verbessertes Verfahren zum Steuern und/oder Einstellen eines Drucks in einer pneumatischen Sandfördervorrichtung für ein Schienenfahrzeug sowie eine Sandfördervorrichtung mit einer verbesserten Strömungseinrichtung zu schaffen.

Diese Aufgabe wird durch eine Strömungseinrichtung zum Steuern und/oder Einstellen eines Drucks in einer pneumatischen Sandfördervorrichtung für ein Schienenfahrzeug und ein Verfahren zum Steuern und/oder Einstellen eines Drucks in einer pneumatischen Sandfördervorrichtung für ein Schienenfahrzeug gemäß den Hauptansprüchen 1 bzw. 10 gelöst. Gegenstand des vorliegenden Ansatzes ist auch ein Computerprogramm gemäß Anspruch 11. Vorteilhafte Ausgestaltungen und Weiterbildungen des Ansatzes ergeben sich aus den nachfolgenden Unteransprüchen.

Durch eine hier vorgestellte Strömungseinrichtung lässt sich vorteilhafterweise ein geförderter Sandmassenstrom in einer Sandfördervorrichtung einstellen und/oder durch ein Variieren eines Drucks steuern oder regeln. Auch kann zumindest ein Teil eines Sandungsrohrs oder auch das komplette Sandungsrohr der Sandfördervorrichtung durch die Strömungseinrichtung schnell und einfach entleert werden.

Eine Strömungseinrichtung zum Steuern und/oder Einstellen eines Drucks in einer pneumatischen Sandfördervorrichtung für ein Schienenfahrzeug weist zumindest eine Druckkammer und eine steuerbare Druckeinrichtung auf. Die Druckkammer umfasst eine Förderdüsenschnittstelle zu einer Förderdüseneinrichtung zum Erzeugen eines Drucks in der Druckkammer. Die steuerbare Druckeinrichtung ist mit der Druckkammer gekoppelt und dazu ausgebildet, um einen Druck zu erzeugen, um den Druck in der Druckkammer zu steuern.

Unter einem Druck kann vorliegend ein Unterdruck verstanden werden, der beispielsweise ein einer Unterdruckkammer als der Druckkammer erzeugt oder bereitgestellt wird. Alternativ oder zusätzlich ist jedoch auch eine Ausführungsform des hier vorgestellten Ansatzes möglich, bei der der Druck (beispielsweise in der Druckkammer) einem Umgebungsdruck um die penumatische Sandvördervorrichtung entspricht.

Der in der Druckkammer erzeugte Druck dient einem Ansaugen von Sand aus einem Sandbehälter der Sandfördervorrichtung, woraufhin der Sand in Richtung einer Transportleitung der Sandfördervorrichtung nach unten gefördert wird, wo der Sand die Sandfördervorrichtung verlässt. Hierbei kann ein entstandener Druck in der Druckkammer durch das Erzeugen des Drucks durch die Strömungseinrichtung in der Druckkammer vermindert werden, wodurch wiederum der geförderte Sandmassenstrom reguliert werden kann.

Die steuerbare Druckeinrichtung weist zum Erzeugen des Drucks zumindest eine Einblaseinrichtung zum Einblasen von Luft in die Druckkammer auf, um den Druck zu steuern. Die Einblaseinrichtung kann beispielsweise zumindest teilweise außerhalb der Druckkammer angeordnet sein. Zum Einlassen der durch die Einblaseinrichtung bereitgestellten Luft kann die Druckkammer zumindest eine Lufteinlassöffnung aufweisen, die beispielsweise im Bereich der Förderdüsenschnittstelle angeordnet sein kann.

Um mehr Luft in die Druckkammer leiten zu können und damit einen größeren Druck in der Druckkammer erzeugen zu können, wodurch der durch die Förderdüseneinrichtung erzeugte Druck in der Druckkammer weiter vermindert werden kann, kann die Druckkammer zumindest eine weitere Lufteinlassöffnung zum Einlassen der durch die Einblaseinrichtung bereitgestellten Luft aufweisen. Auch die weitere Lufteinlassöffnung kann im Bereich der Förderdüsenschnittstelle angeordnet sein.

Wenn die Druckkammer eine Mehrzahl der Lufteinlassöffnungen zum Einlassen der durch die Einblaseinrichtung bereitgestellten Luft aufweist, können die Lufteinlassöffnungen konzentrisch um die Förderdüsenschnittstelle und/oder eine Düsenachse der Förderdüse angeordnet sein. Dies ermöglicht ein gleichmäßiges und/oder gezieltes Einleiten der Luft in die Druckkammer.

Die steuerbare Druckeinrichtung kann zudem zumindest eine Bypassleitung aufweisen, die dazu ausgebildet ist, um die Einblaseinrichtung fluidisch mit der zumindest einen Lufteinlassöffnung zu verbinden. Bei der Bypassleitung kann es sich um ein Verbindungsstück wie einen Bypassschlauch handeln, der zwischen der Einblaseinrichtung und der Lufteinlassöffnung angeordnet ist. Bei der Bypassleitung kann es sich aber auch um eine Verlängerung der Lufteinlassöffnung handeln, die beispielsweise ein eingelassener Kanal in einem Material einer Druckkammerwand der Druckkammer sein kann. Wenn die Druckkammer eine Mehrzahl von Lufteinlassöffnungen aufweist, kann zwischen jeder der Lufteinlassöffnungen und der Einblaseinrichtung eine solche Bypassleitung angeordnet sein. Abhängig von einer Ausrichtung einer solchen Bypassleitung oder mehrerer solcher Bypassleitungen kann die Luft so in bestimmte gewünschte Bereiche der Druckkammer geleitet werden.

Um ein automatisiertes Steuern bzw. Regeln des Drucks zu ermöglichen, kann die steuerbare Druckeinrichtung vorteilhafterweise dazu ausgebildet sein, um ansprechend auf ein Sensorsignal den Druck zu erzeugen. Beispielsweise kann die steuerbare Druckeinrichtung dazu ausgebildet sein, um ansprechend auf das Sensorsignal eines Luftmassenstromsensors und/oder eines Drucksensors den Druck zu erzeugen. Dieser Luftmassenstromsensor und/oder der Drucksensor kann/können im Bereich des Sandbehälters der Sandfördervorrichtung angeordnet sein. Das Sensorsignal des Luftmassenstromsensors kann hierbei einen im Bereich des Sandbehälters gemessenen Volumenstrom repräsentieren. Das Sensorsignal des Drucksensors kann einen im Bereich des Sandbehälters erkannten Druckverlust repräsentieren.

Eine Sandfördervorrichtung weist eine Strömungseinrichtung auf, die in einer hier vorgestellten Ausführungsform ausgeführt ist. Bei der Sandfördervorrichtung kann es sich um eine pneumatische Sandfördervorrichtung handeln, die zur Aufnahme in einem Schienenfahrzeug ausgeformt ist. Eine hier vorgestellte Sandfördervorrichtung kann als Ersatz für bekannte Sandfördervorrichtungen dienen, wobei die hier vorgestellte Sandfördervorrichtung dank der Strömungseinrichtung die bereits beschriebenen Vorteile der Strömungseinrichtung realisiert.

Ein Verfahren zum Steuern und/oder Einstellen eines Drucks in einer pneumatischen Sandfördervorrichtung für ein Schienenfahrzeug weist zumindest die folgenden Schritte auf:
Bereitstellen einer Druckkammer mit einer Förderdüsenschnittstelle zu einer Förderdüseneinrichtung zum Erzeugen eines Drucks in der Druckkammer und einer mit der Druckkammer gekoppelten steuerbaren Druckeinrichtung; und

Erzeugen eines Drucks durch die steuerbare Druckeinrichtung, um den Druck in der Druckkammer zu steuern oder einzustellen.

Dieses Verfahren kann unter Verwendung der zuvor vorgestellten Strömungseinrichtung ausführbar sein. Auch durch ein solches Verfahren können die bereits beschriebenen Vorteile der Strömungseinrichtung technisch einfach und kostengünstig realisiert werden.

Ausführungsbeispiele des hier vorgestellten Ansatzes werden in der nachfolgenden Beschreibung mit Bezug zu den Figuren näher erläutert. Es zeigen:
- Fig. 1: eine schematische Querschnittdarstellung einer pneumatischen Sandfördervorrichtung mit einer Strömungseinrichtung zum Steuern und/oder Einstellen eines Drucks in der Sandfördervorrichtung für ein Schienenfahrzeug gemäß einem Ausführungsbeispiel;
- Fig. 2: eine schematische Seitenansicht einer Strömungseinrichtung gemäß einem Ausführungsbeispiel; und
- Fig. 3: ein Ablaufdiagramm eines Verfahrens zum Steuern und/oder Einstellen eines Drucks in einer pneumatischen Sandfördervorrichtung für ein Schienenfahrzeug gemäß einem Ausführungsbeispiel.

In der nachfolgenden Beschreibung günstiger Ausführungsbeispiele des vorliegenden Ansatzes werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Umfasst ein Ausführungsbeispiel eine "und/oder"-Verknüpfung zwischen einem ersten Merkmal und einem zweiten Merkmal, so ist dies so zu lesen, dass das Ausführungsbeispiel gemäß einer Ausführungsform sowohl das erste Merkmal als auch das zweite Merkmal und gemäß einer weiteren Ausführungsform entweder nur das erste Merkmal oder nur das zweite Merkmal aufweist.

**Fig. 1** zeigt eine schematische Querschnittdarstellung einer pneumatischen Sandfördervorrichtung 100 mit einer Strömungseinrichtung 105 zum Steuern und/oder Einstellen eines Drucks in der Sandfördervorrichtung 100 für ein Schienenfahrzeug gemäß einem Ausführungsbeispiel.

Die Strömungseinrichtung 105 ist dazu ausgebildet, um den Druck in der pneumatischen Sandfördervorrichtung 100 zu steuern und/oder einzustellen. Hierfür weist die Strömungseinrichtung 105 zumindest eine Druckkammer 110 und eine steuerbare Druckeinrichtung 115 auf.

Die Druckkammer 110 umfasst eine Förderdüsenschnittstelle 120 zu einer Förderdüse 125, die in der nachfolgenden Beschreibung synonym auch als Förderdüseneinrichtung bezeichnet werden kann, zum Erzeugen des Drucks in der Druckkammer 110. Die steuerbare Druckeinrichtung 115 ist mit der Druckkammer 110 gekoppelt und dazu ausgebildet, um einen Druck zu erzeugen, um den Druck in der Druckkammer 110 zu steuern.

Außer der Strömungseinrichtung 105 weist die Sandfördervorrichtung 100 gemäß diesem Ausführungsbeispiel einen Druckluftanschluss 130, eine Druckeinstellschraube 135, die Förderdüse 125, Ansaugkanäle 140, einen Sandbehälter 145, einen Adapter 150, eine Lavaldüse 155, eine Transportleitung 160 und Zuluftkanäle 165 auf.

Über den Druckluftanschluss 130 wird Pressluft in die pneumatische Sandfördervorrichtung 100 eingeblasen. Ein Druck kann hierbei gemäß diesem Ausführungsbeispiel über die Druckeinstellschraube 135 eingestellt werden. Die Pressluft strömt dann über die Förderdüse 125, die auch als Treibdüse bezeichnet werden kann, in die Druckkammer 110, wodurch über die Ansaugkanäle 140 aufgrund des Venturi-Effekts beziehungsweise des sich in der Druckkammer 110 bildenden Drucks Sand 170 aus dem Sandbehälter 145 respektive dem Adapter 150 gesaugt wird. Der Sand 170 wird über die optionale Lavaldüse 155, welche eine Strömungsgeschwindigkeit erhöht, nach unten über die Transportleitung 160 weg befördert. Über die Zuluftkanäle 165 kann ein Druckausgleich erfolgen, das heißt, die durch die Ansaugkanäle 140 gesaugte Luft strömt über die Zuluftkanäle 165 nach. Die Strömungsrichtung der Luft ist in der Fig. 1 mit Pfeilen angedeutet.

Im Folgenden werden Ausführungsbeispiele der Strömungseinrichtung 105 noch einmal mit anderen Worten beschrieben:
Die hier vorgestellte Strömungseinrichtung 105 ermöglicht vorteilhafterweise eine pneumatische Steuerung eines Sandförderers in Form der Sandfördervorrichtung 100 mittels zumindest eines Bypasses.

Anders als bei bisher verwendeten pneumatischen Sandfördervorrichtungen 100, bei denen eine geförderte Menge an Sand 170 nur durch eine Variation der durch den Druckluftanschluss 130 bereitgestellten Förderluftmenge geändert werden kann, wodurch unvorteilhafterweise auch eine Transportgeschwindigkeit des Sandes 170 variiert wird, ermöglicht die hier vorgestellte Strömungseinrichtung 105 vorteilhafterweise ein Ändern der geförderten Menge an Sand 170 durch Erzeugen des Drucks. Es sind zudem durch die vorgestellte Strömungseinrichtung 105 vorteilhafterweise keine speziellen Ausblaseinrichtungen nötig, um ein Sandungsrohr der Sandfördervorrichtung 100 vollständig zu entleeren. Es ist demnach eine Steuerung/Regelung des geförderten Sandmassenstroms sowie ein Anhalten einer Sandförderung bei gleichzeitiger Entleerung des Leitungssystems in Form von zumindest der Druckkammer 110 und/oder der Lavaldüse 155 und/oder der Transportleitung 160 ermöglicht.

**Fig. 2** zeigt eine schematische Seitenansicht einer Strömungseinrichtung 105 gemäß einem Ausführungsbeispiel. Dabei kann es sich um ein Ausführungsbeispiel der anhand von Fig. 1 beschriebenen Strömungseinrichtung 105 handeln.

Gemäß diesem Ausführungsbeispiel weist die steuerbare Druckeinrichtung 115 zumindest eine Einblaseinrichtung 200 zum Einblasen von Luft 205 in die Druckkammer 110 auf, um den Druck zu steuern und/oder einzustellen.

Die Druckkammer 110 weist zumindest eine Lufteinlassöffnung 210 zum Einlassen der durch die Einblaseinrichtung 200 bereitgestellten Luft 205 auf. Gemäß diesem Ausführungsbeispiel weist die Druckkammer 110 eine Mehrzahl der Lufteinlassöffnungen 210 zum Einlassen der durch die Einblaseinrichtung 200 bereitgestellten Luft 205 auf. In Fig. 2 sind zwei der Lufteinlassöffnungen 210 zu erkennen, die konzentrisch um die Förderdüsenschnittstelle 120 und/oder eine Düsenachse der Förderdüse125 angeordnet sind.

Gemäß diesem Ausführungsbeispiel weist die steuerbare Druckeinrichtung 115 zumindest eine Bypassleitung auf, die dazu ausgebildet ist, um die Einblaseinrichtung 200 fluidisch mit der zumindest einen Lufteinlassöffnung 210 und/oder der Mehrzahl von Lufteinlassöffnungen 210 zu verbinden.

Die steuerbare Druckeinrichtung 115 ist dazu ausgebildet, um ansprechend auf ein Sensorsignal den Druck zu erzeugen. Hierbei ist die steuerbare Druckeinrichtung 115 gemäß diesem Ausführungsbeispiel dazu ausgebildet, um ansprechend auf das Sensorsignal eines Luftmassenstromsensors und/oder eines Drucksensors den Druck zu erzeugen.

Im Folgenden werden Ausführungsbeispiele der Strömungseinrichtung 105 noch einmal mit anderen Worten beschrieben :
Durch Einblasen von Bypassluft 205 in die Druckkammer 110 der Sandfördervorrichtung kann die Menge an aus der Umgebung durch den Sandbehälter angesaugten Luft, welche für die Sandförderung bestimmend ist, variiert und damit der geförderte Sandmassenstrom gesteuert werden. Der Sandmassenstrom kann damit auch bis zum vollständigen Stillstand reduziert werden. Dadurch, dass die Förderluft mit Überschallgeschwindigkeit aus der Förderdüse 125 in die Druckkammer 110 einströmt, verändert sich der Fördermassenstrom nicht und die Fördergeschwindigkeit des Mediums bleibt erhalten. Dies kann insbesondere auch zum Entleeren des sich anschließenden Leitungssystems verwendet werden. Da zusätzlich noch der aus der Umgebung durch den Sandbehälter angesaugte Luftmassenstrom gemessen wird, direkt über ein Volumenstrommesser und/oder indirekt z. B. über einen entstehenden Druckverlust, ist so ein geschlossenes Regelsystem erstellt.

Durch Einbringen von Bypassluft 205 durch konzentrisch um die Düsenachse angeordnete Lufteinlässe in Form der Lufteinlassöffnungen 210 wird der Druck in der Druckkammer 110 angehoben und der aus der Umgebung durch den Sandbehälter angesaugte Luftmassenstrom entsprechend variiert. Diverse andere konstruktive Ausführungen der steuerbaren Druckerzeugungseinrichtung 115 sind allerdings ebenfalls denkbar.

**Fig. 3** zeigt ein Ablaufdiagramm eines Verfahrens 300 zum Steuern und/oder Einstellen eines Drucks in einer pneumatischen Sandfördervorrichtung für ein Schienenfahrzeug gemäß einem Ausführungsbeispiel. Dabei kann es sich um ein Verfahren 300 handeln, das von einer der anhand einer der vorangegangenen Figuren beschriebenen Strömungseinrichtungen ausführbar und/oder ansteuerbar ist.

Das Verfahren 300 weist zumindest einen Schritt 305 des Bereitstellens und einen Schritt 310 des Erzeugens auf. Im Schritt 305 des Bereitstellens werden eine Druckkammer mit einer Förderdüsenschnittstelle zu einer Förderdüseneinrichtung zum Erzeugen eines Drucks in der Druckkammer und eine mit der Druckkammer gekoppelte steuerbare Druckeinrichtung bereitgestellt. Im Schritt 310 des Erzeugens wird ein Druck durch die steuerbare Druckeinrichtung erzeugt, um den Druck in der Druckkammer zu steuern.

Die hier vorgestellten Verfahrensschritte können wiederholt sowie in einer anderen als in der beschriebenen Reihenfolge ausgeführt werden.

### BEZUGSZEICHENLISTE

- 100: Sandfördervorrichtung
- 105: Strömungseinrichtung
- 110: Druckkammer
- 115: steuerbare Druckeinrichtung
- 120: Förderdüsenschnittstelle
- 125: Förderdüse
- 130: Druckluftanschluss
- 135: Druckeinstellschraube
- 140: Ansaugkanäle
- 145: Sandbehälter
- 150: Adapter
- 155: Lavaldüse
- 160: Transportleitung
- 165: Zuluftkanäle
- 170: Sand

- 200: Einblaseinrichtung
- 205: Luft
- 210: Lufteinlassöffnung

- 300: Verfahren
- 305: Schritt des Bereitstellens
- 310: Schritt des Erzeugens

## Patentansprüche

1. Strömungseinrichtung (105) zum Steuern und/oder Einstellen eines Drucks in einer pneumatischen Sandfördervorrichtung (100) für ein Schienenfahrzeug, wobei die Strömungseinrichtung (105) zumindest die folgenden Merkmale aufweist:
- eine Druckkammer (110) mit einer Förderdüsenschnittstelle (120) zu einer Förderdüseneinrichtung (125) zum Erzeugen eines Drucks in der Druckkammer (110); und
- zumindest eine mit der Druckkammer (110) gekoppelte steuerbare Druckeinrichtung (115), die dazu ausgebildet ist, um einen Druck zu erzeugen, um den Druck in der Druckkammer (110) zu steuern und/oder einzustellen,
**dadurch gekennzeichnet, dass**
- die steuerbare Druckeinrichtung (115) zumindest eine Einblaseinrichtung (200) zum Einblasen von Luft (205) in die Druckkammer (110) aufweist, um den Druck zu steuern.

2. Strömungseinrichtung (105) gemäß Anspruch 1, bei der die Druckkammer (110) zumindest eine Lufteinlassöffnung (210) zum Einlassen der durch die Einblaseinrichtung (200) bereitgestellten Luft aufweist.

3. Strömungseinrichtung (105) gemäß Anspruch 2, bei der die Lufteinlassöffnung (210) im Bereich der Förderdüsenschnittstelle (120) angeordnet ist.

4. Strömungseinrichtung (105) gemäß einem der Ansprüche 2 bis 3, bei der die Druckkammer (110) eine Mehrzahl der Lufteinlassöffnungen (210) zum Einlassen der durch die Einblaseinrichtung (200) bereitgestellten Luft (205) aufweist.

5. Strömungseinrichtung (105) gemäß Anspruch 4, bei der die Mehrzahl der Lufteinlassöffnungen (210) konzentrisch um die Förderdüsenschnittstelle (120) und/oder eine Düsenachse der Förderdüse (125) angeordnet sind.

6. Strömungseinrichtung (105) gemäß einem der Ansprüche 2 bis 5, bei der die steuerbare Druckeinrichtung (115) zumindest eine Bypassleitung aufweist, die dazu ausgebildet ist, um die Einblaseinrichtung (200) fluidisch mit der zumindest einen Lufteinlassöffnung (210) und/oder einer Mehrzahl von Lufteinlassöffnungen (210) zu verbinden.

7. Strömungseinrichtung (105) gemäß einem der vorangegangenen Ansprüche, bei der die steuerbare Druckeinrichtung (115) dazu ausgebildet ist, um ansprechend auf ein Sensorsignal den Druck zu erzeugen.

8. Strömungseinrichtung (105) gemäß Anspruch 7, bei der die steuerbare Druckeinrichtung (115) dazu ausgebildet ist, um ansprechend auf das Sensorsignal eines Luftmassenstromsensors und/oder eines Drucksensors den Druck zu erzeugen.

9. Sandfördervorrichtung (100) mit einer Strömungseinrichtung (105) gemäß einem der vorangegangenen Ansprüche.

10. Verfahren (300) zum Steuern und/oder Einstellen eines Drucks in einer pneumatischen Sandfördervorrichtung (100) für ein Schienenfahrzeug, wobei das Verfahren (300) zumindest die folgenden Schritte aufweist:
- Bereitstellen (305) einer Druckkammer (110) mit einer Förderdüsenschnittstelle (120) zu einer Förderdüseneinrichtung (125) zum Erzeugen eines Drucks in der Druckkammer (110) und einer mit der Druckkammer (110) gekoppelten steuerbaren Druckeinrichtung (115), die zumindest eine Einblaseinrichtung (200) aufweist; und
- Erzeugen (310) eines Drucks durch die steuerbare Druckeinrichtung (115), um den Druck in der Druckkammer (110) zu steuern und/oder einzustellen, **dadurch gekennzeichnet, dass**
im Schritt (310) des Erzeugens die Luft (205) unter Verwendung der Einblaseinrichtung (200) in die Druckkammer (110) eingeblasen wird, um den Druck zu steuern.

11. Computerprogramm, das dazu eingerichtet ist, den Schritt des Verfahrens (300) gemäß Anspruch 10 des Erzeugens eines Drucks durch die steuerbare Druckeinrichtung auszuführen und/oder anzusteuern.

## Claims

1. Flow device (105) for controlling and/or adjusting a pressure in a pneumatic sand conveying device (100) for a rail vehicle, the flow device (105) having at least the following features:
- a pressure chamber (110) with a conveying nozzle interface (120) to a conveying nozzle device (125) for generating a pressure in the pressure chamber (110); and
- at least one controllable pressure device (115) coupled to the pressure chamber (110), designed to generate a pressure in order to control and/or adjust the pressure in the pressure chamber (110),
**characterised in that**
- the controllable pressure device (115) has at least one blow-in device (200) for blowing air (205) into the pressure chamber (110) in order to control the pressure.

2. Flow device (105) according to claim 1, in which the pressure chamber (110) has at least one air inlet opening (210) for letting in the air provided by the blow-in device (200).

3. Flow device (105) according to claim 2, in which the air inlet opening (210) is located in the region of the conveying nozzle interface (120).

4. Flow device (105) according to claim 2 or 3, in which the pressure chamber (110) has a plurality of air inlet openings (210) for letting in the air (205) provided by the blow-in device (200).

5. Flow device (105) according to claim 4, in which the plurality of air inlet openings (210) is arranged concentrically around the conveying nozzle interface (120) and/or a nozzle axis of the conveying nozzle (125).

6. Flow device (105) according to any of claims 2 to 5, in which the controllable pressure device (115) has at least one bypass line designed to connect the blow-in device (200) fluidically to the at least one air inlet opening (210) and/or to a plurality of air inlet openings (210).

7. Flow device (105) according to any of the preceding claims, in which the controllable pressure device (115) is designed to generate the pressure in response to a sensor signal.

8. Flow device (105) according to claim 7, in which the controllable pressure device (115) is designed to generate the pressure in response to the sensor signal of an air mass flow sensor and/or of a pressure sensor.

9. Sand conveying device (100) having a flow device (105) according to any of the preceding claims.

10. Method (300) for controlling and/or adjusting a pressure in a pneumatic sand conveying device (100) for a rail vehicle, the method (300) having at least the following steps:
- providing (305) a pressure chamber (110) with a conveying nozzle interface (120) to a conveying nozzle device (125) for generating a pressure in the pressure chamber (110) and with a controllable pressure device (115) coupled to the pressure chamber (110) and having at least one blow-in device (200); and
- generating (310) a pressure by means of the controllable pressure device (115) in order to control and/or adjust the pressure in the pressure chamber (110),
**characterised in that**
in step (310) of generating, the air (205) is blown into the pressure chamber (110) using the blow-in device (200) in order to control the pressure.

11. Computer programme arranged to execute and/or activate step (300) of the method according to claim 10, of generating a pressure by means of the controllable pressure device.

## Revendications

1. Dispositif (105) d'écoulement de commande et/ou de réglage d'une pression dans une installation (100) pneumatique de transport de sable d'un véhicule ferroviaire, le dispositif (105) d'écoulement ayant au moins les caractéristiques suivantes :
- une chambre (110) sous pression ayant une interface (120) de buse de refoulement avec un dispositif (125) de buse de refoulement pour la production d'une pression dans la chambre (110) sous pression ; et
- au moins un dispositif (115) de pression, qui peut être commandé, qui communique avec la chambre (110) sous pression et qui est constitué pour produire une pression afin de commander et/ou de régler la pression dans la chambre (110) sous pression,
**caractérisé en ce que**
- le dispositif (115) de pression pouvant être commandé a au moins un dispositif (200) d'insufflation pour l'insufflation d'air (205) dans la chambre (110) sous pression afin de commander la pression.

2. Dispositif (105) d'écoulement suivant la revendication 1, dans lequel la chambre (110) sous pression a au moins une ouverture (210) d'admission d'air pour admettre l'air mis à disposition par le dispositif (200) d'insufflation.

3. Dispositif (105) d'écoulement suivant la revendication 2, dans lequel l'ouverture (210) d'admission d'air est disposée dans la partie de l'interface (120) de buse de refoulement.

4. Dispositif (105) d'écoulement suivant l'une des revendications 2 à 3, dans lequel la chambre (110) sous pression a une pluralité d'ouvertures (210) d'admission d'air pour l'admission de l'air (205) mis à disposition par le dispositif (200) d'insufflation.

5. Dispositif (105) d'écoulement suivant la revendication 4, dans lequel la pluralité des ouvertures (210) d'admission d'air est disposée concentriquement autour de l'interface (120) de buse de refoulement et/ou d'un axe de la buse (125) de refoulement.

6. Dispositif (105) d'écoulement suivant l'une des revendications 2 à 5, dans lequel le dispositif (115) de pression pouvant être commandé a au moins un conduit de dérivation, qui est constitué pour mettre le dispositif (200) d'insufflation en communication fluidique avec la au moins une ouverture (210) d'admission d'air et/ou une pluralité d'ouvertures (210) d'admission d'air.

7. Dispositif (105) d'écoulement suivant l'une des revendications précédentes, dans lequel le dispositif (115) de pression pouvant être commandé est constitué pour produire la pression en réaction à un signal de capteur.

8. Dispositif (105) d'écoulement suivant la revendication 7, dans lequel le dispositif (115) de pression pouvant être commandé est constitué pour produire la pression en réaction au signal d'un capteur de courant massique d'air et/ou d'un capteur de pression.

9. Installation (100) de transport de sable comprenant un dispositif (105) d'écoulement suivant l'une des revendications précédentes.

10. Procédé (300) de commande et/ou de réglage d'une pression dans une installation (100) pneumatique de transport de sable d'un véhicule ferroviaire, dans lequel le procédé (300) a au moins les stades suivants :
- on se procure (305), une chambre (110) sous pression ayant une interface (120) de buse de refoulement avec un dispositif (125) de buse de refoulement pour la production d'une pression dans la chambre (110) sous pression, et un dispositif (115) de pression communiquant avec la chambre (110) sous pression et pouvant être commandé, qui a au moins un dispositif (200) d'insufflation ; et
- on produit (310), une pression par le dispositif (115) de pression pouvant être commandé afin de commander et/ou de régler la pression dans la chambre (110) sous pression,
**caractérisé en ce qu'**
au stade (310) de production, on insuffle l'air (205) dans la chambre (110) sous pression en utilisant le dispositif (200) d'insufflation pour commander la pression.

11. Programme d'ordinateur, qui est conçu pour effectuer et/ou commander le stade du procédé (300) suivant la revendication 10 de production d'une pression par le dispositif de pression pouvant être commandé.
